# EUROPÄISCHE PATENTSCHRIFT

(11) **EP 4 066 321 B1**
(45) Veröffentlichungstag und Bekanntmachung des Hinweises auf die Patenterteilung: **01.01.2025**
(21) Anmeldenummer: 20833719.6
(22) Anmeldetag: 23.11.2020
(51) Int. Cl.: H01R 9/24, H01R 25/00, H01R 11/28, H01R 13/187, H01R 4/18

(54) **BUCHSENKONTAKT MIT SEITLICHEM KABELABGANG**
SOCKET CONTACT HAVING LATERAL CABLE OUTLET
CONTACT À DOUILLE AYANT UNE SORTIE DE CÂBLE LATÉRALE

(30) Priorität: 27.11.2019 DE 102019132127
(43) Veröffentlichungstag der Anmeldung: 05.10.2022
(73) Patentinhaber: HARTING Electric Stiftung & Co. KG, 32339 Espelkamp (DE)
(72) Erfinder: KROPIEWNICKI, Norbert, 32339 Espelkamp (DE)
(86) Internationale Anmeldenummer: PCT/DE2020/100989
(87) Internationale Veröffentlichungsnummer: WO 2021/104572

(56) Entgegenhaltungen:
- EP-A2- 2 061 119
- FR-A1- 2 932 613
- US-A1- 2014 120 760

## Beschreibung

Die Erfindung geht aus von einem elektrischen Kontaktelement nach der Gattung des unabhängigen Anspruchs 1.

Derartige Kontaktelemente werden insbesondere in der Bahnindustrie zur Übertragung hoher Ströme eingesetzt. Oftmals wird ein derartiges Kontaktelement einer Stromstärke von tausend Ampere und mehr ausgesetzt.

### Stand der Technik

Die EP 2 569 825 B1 zeigt ein Kontaktelement, welches als Buchsen- oder als Stiftkontakt ausgeführt sein kann. Beim Buchsenkontakt verlaufen die Öffnung im Anschlussbereich und die Öffnung im Kontaktbereich parallel. Die Kontaktlamellen des Buchsenkontakts definieren die Kontaktpunkte mit einem passenden Stiftkontakt. Dadurch kann jeder Buchsenkontakt mit genau einem Stiftkontakt elektrisch leitend kontaktiert werden.

Die EP 2 061 119 A2 zeigt ein elektrisches Kontaktelement umfassend einen zylinderförmigen Buchsenkontakt und einen Kontakthalter, welcher mit dem Buchsenkontakt kraft- und formschlüssig verbunden ist.

Die FR 2 932 613 A1 zeigt einen Kontaktstift und einen dazu passenden Buchsenstecker, der mit einem Ende eines elektrischen Kabels verbunden ist.

Die US 2014/120760 A1 zeigt eine Vorrichtung umfasst einen ersten elektrischen Verbinder mit einem ersten Gehäuse, einem Kontaktelement mit einem ersten Abschnitt, der mit dem ersten Gehäuse verbunden ist, und einem ersten elastischen Element zum Stützen des ersten Abschnitts in dem ersten Gehäuse. Das erste elastische Element ist auslenkbar, um eine Bewegung des Kontaktelements relativ zum ersten Gehäuse zu ermöglichen.

Das Deutsche Patent- und Markenamt hat in der Prioritätsanmeldung zu vorliegender Anmeldung den folgenden Stand der Technik recherchiert: FR 2 932 613 A1, DE 20 2004 005 593 U1, CN 206 585 111 U und US 2003/0068931 A1.

### Aufgabenstellung

Die Aufgabe der Erfindung besteht darin ein leistungsfähiges elektrisches Kontaktelement bereitzustellen, welches außerdem in kompakten Einbausituationen einsetzbar ist.

Die Aufgabe wird durch den Gegenstand der unabhängigen Ansprüche gelöst.

Vorteilhafte Ausgestaltungen der Erfindung sind in den Unteransprüchen und der folgenden Beschreibung angegeben.

Das erfindungsgemäße elektrische Kontaktelement ist zur Übertragung hoher Ströme vorgesehen. Hierbei treten oftmals Stromstärken von tausend Ampere und mehr auf.

Das elektrische Kontaktelement weist einen Anschlussbereich und einen Kontaktbereich auf. Der Anschlussbereich weist eine zylinderförmige Öffnung auf und bildet vorteilhafterweise einen Crimpanschluss auf. Der Kontaktbereich weist eine zylinderförmige Durchgangsöffnung auf. Der Kontaktbereich weist eine Steckseite auf, auf welcher ein passender Kontaktstift eines Stiftkontaktelements in die Durchgangsöffnung eingeführt wird. Der Kontaktbereich weist auf der gegenüberliegenden Seite der Steckseite eine Austrittsseite auf, aus welcher der Kontaktstift des Stiftkontaktelements wieder heraustritt.

Die Öffnung des Anschluss- bzw. Crimpbereichs und die Durchgangsöffnung des Kontaktbereichs erstrecken sich orthogonal zueinander. Das bedeutet, dass sich die verlängerten Richtungsvektoren der Öffnungen orthogonal schneiden.

Ein flächiger Kontakt zwischen dem Buchsenkontakt und einem dazu passenden Stiftkontakt hätte eine starke Erwärmung der Steckverbindung zur Folge. Innerhalb der zylinderförmigen Durchgangsöffnung ist daher ein umlaufendes Kontaktband angeordnet. Über das Kontaktband werden konkrete Kontaktpunkte zwischen dem erfindungsgemäßen Buchsenkontakt und Stiftkontakt definiert. Dadurch wird der Übergangswiderstand der Steckverbindung reduziert.

Das Kontaktband erstreckt sich nicht innerhalb der gesamten Durchgangsöffnung. Vorteilhafterweise ist das umlaufendes Kontaktband etwa mittig in der zylinderförmigen Durchgangsöffnung des Anschlussbereichs angeordnet. Dadurch wird ein so genanntes Kippeln des Kontaktstiftes weitestgehend verhindert.

Vorteilhafterweise besteht das Kontaktband aus einem Material, welches Beryllium enthält. Ein solches Material sorgt für eine zuverlässige Strombrücke zwischen Kontaktstift und Kontaktbuchse. Besonders bevorzugt sind hierbei Legierungen wie Berylliumkupfer oder Kupferberyllium.

Wie bereits oben erwähnt, weist der Kontaktbereich des Kontaktelements eine Steckseite und eine Austrittsseite auf. Vorzugsweise ist in die Steckseite eine Aussparung eingebracht und die Austrittsseite ist mit einer Erhebung versehen. Die Aussparung und die Erhebung sind komplementär zueinander ausgebildet. Dadurch können mehrere erfindungsgemäße Kontaktelemente formschlüssig aneinandergereiht werden.

In einer besonders vorteilhaften Ausführungsform der Erfindung weisen die Aussparung und die Erhebung des Kontaktbereichs einen im Wesentlichen rechteckigen Querschnitt auf. Dadurch können die Kontaktelemente um 90°, oder ein Vielfaches davon, versetzt zueinander aneinandergereiht werden.

Vorzugsweise besteht das elektrische Kontaktelement im Wesentlichen aus Kupfer. Dadurch wird eine gute elektrische Leitfähigkeit, insbesondere gegenüber anderen Materialien, wie beispielsweise Messing, gewährleistet. Die Oberfläche des Kupferbasiskörpers des Kontaktelements ist mit einer Silber- oder Silberlegierungsschicht überzogen. Dadurch wird die Stromtragfähigkeit des Kontaktelements nochmals deutlich erhöht.

Vorteilhafterweise ist das elektrische Kontaktelement rotationssymmetrisch. Dadurch kann das Kontaktelement einfach aus Vollmaterial in einem zerspanenden Arbeitsgang hergestellt werden.

### Ausführungsbeispiel

Ein Ausführungsbeispiel der Erfindung ist in den Zeichnungen dargestellt und wird im Folgenden näher erläutert. Es zeigen:
- Fig. 1: eine perspektivische Darstellung eines erfindungsgemäßen Kontaktelements,
- Fig. 2: eine perspektivische Darstellung eines Kontaktbandes,
- Fig. 3: eine Schnittdarstellung des erfindungsgemäßen Kontaktelements,
- Fig. 4: eine perspektivische Darstellung eines erfindungsgemäßen Kontaktelements und eines dazu passenden Gegenkontaktelements (Stiftkontakt),
- Fig. 5: eine perspektivische Darstellung des mit dem Gegenkontaktelement gesteckten erfindungsgemäßen Kontaktelements,
- Fig. 6: eine perspektivische Darstellung verschiedener kombinatorischer Varianten mehrerer erfindungsgemäßer Kontaktelemente, die zusammen mit einem Gegenkontaktelement elektrisch leitend verbunden sind und
- Fig. 7: eine schematische Draufsicht zweier miteinander zusammengefügter Kontaktelemente.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Richtungsangaben wie beispielsweise "links", "rechts", "oben" und "unten" sind mit Bezug auf die jeweilige Figur zu verstehen und können in den einzelnen Darstellungen gegenüber dem dargestellten Objekt variieren.

Die Figur 1 zeigt eine mögliche Ausgestaltung eines erfindungsgemäßen Kontaktelements 1. Das Kontaktelement 1 ist massiv ausgestaltet und beispielsweise aus einem massiven Kupferwerkstück in einem spanenden Arbeitsgang herausgearbeitet. Daher ist das Kontaktelement 1 besonders zur Übertragung hoher Ströme geeignet.

Das elektrische Kontaktelement rotationssymmetrisch bzgl. seiner Symmetrieachse SA ausgebildet. Das Kontaktelement 1 weist einen Anschlussbereich A und einen Kontaktbereich K auf. Der Anschlussbereich A weist eine zylinderförmige Öffnung 2 und der Kontaktbereich eine zylinderförmige Durchgangsöffnung 3 auf. Die Öffnung 2 und die Durchgangsöffnung 3 bzw. dessen Hauptsymmetrieachsen erstrecken sich orthogonal zueinander. Innerhalb der zylinderförmigen Durchgangsöffnung 3 ist etwa mittig ein umlaufendes Kontaktband 4 angeordnet, welches leicht vergrößert in Figur 2 dargestellt ist.

Das Kontaktelement 1 wird in Steckrichtung SR zum Gegenkontaktelement 5 geführt, wie in Figur 4 zu sehen ist. Das Kontaktband 4 hat eine gitterförmige Grundstruktur, die zu einem Ring zusammengefügt ist. Das Kontaktband 4 definiert die elektrischen Kontaktpunkte, die ein passendes Gegenkontaktelement 5, in diesem Fall ein Kontaktstift, mit dem Kontaktelement 1, in diesem Fall ein Buchsenkontakt, ausbildet.

Das Kontaktband 4 besteht bevorzugt aus einem berylliumhaltigen Material. In den Figuren 4 und 5 ist das Kontaktelement 1 transparent ausgebildet, um das sich im Kontaktbereich K angeordnete Kontaktband 4 sehen zu können. In Figur 5 ist zu erkennen, dass im gesteckten Zustand, das Kontaktband 4, den die Durchgangsöffnung 3 durchstoßenden Stiftkontakt 5, berührend umschließt. Das Kontaktband 4 bildet demnach eine Kontaktbrücke zwischen dem Buchsenkontakt 1 und dem Stiftkontakt 5.

Der Kontaktbereich K des Kontaktelements 1 weist eine Steckseite ST und eine davon gegenüberliegende Austrittsseite AS auf. Auf der Steckseite ST ist eine Aussparung 6 vorgesehen und die Austrittsseite AS weist eine Erhebung 7 auf, die komplementär zur Aussparung 6 ausgebildet ist. Die Aussparung 6 und die Erhebung 7 weisen einen im Wesentlichen rechteckigen Querschnitt auf. Dadurch können die Öffnungen 2, 2', 2" in den Anschlussbereichen A verschiedener, aber gleichartiger Kontaktelemente 1, 1', 1"einen Winkel (α) miteinander einschließen. Diese Winkelstellung ist in Figur 7 schematisch dargestellt.

Durch den im Wesentlichen quadratischen Querschnitt der Aussparung 6 und der Erhebung 7, kann der Winkel (α) gleich 90° oder ein Vielfaches von 90° sein. Bei anderen Querschnittsgeometrien können entsprechend andere Winkelstellungen erreicht werden. Verschiedene Ausrichtungen zwischen aneinandergereihten Kontaktelementen 1, 1', 1" sind in Figur 6 dargestellt.

Auch wenn in den Figuren verschiedene Aspekte oder Merkmale der Erfindung jeweils in Kombination gezeigt sind, ist für den Fachmann - soweit nicht anders angegeben - ersichtlich, dass die dargestellten und diskutierten Kombinationen nicht die einzig möglichen sind. Insbesondere können einander entsprechende Einheiten oder Merkmalskomplexe aus unterschiedlichen Ausführungsbeispielen miteinander ausgetauscht werden.

### Bezugszeichenliste

- 1: Kontaktelement
- 2: Öffnung
- 3: Durchgangsöffnung
- 4: Kontaktband
- 5: Gegenkontaktelement
- 6: Aussparung
- 7: Erhebung

- A: Anschlussbereich
- K: Kontaktbereich
- ST: Steckseite
- AS: Austrittsseite
- SR: Steckrichtung
- α: Winkel
- SA: Symmetrieachse

## Patentansprüche

1. Elektrisches Kontaktelement (1) zur Übertragung hoher Ströme, wobei das elektrische Kontaktelement (1) einen Anschlussbereich (A) und einen Kontaktbereich (K) aufweist, wobei der Anschlussbereich (A) eine zylinderförmige Öffnung (2) und der Kontaktbereich (K) eine zylinderförmige Durchgangsöffnung (3) aufweist, wobei die Öffnung (2) und die Durchgangsöffnung (3) orthogonal zueinander ausgerichtet sind und wobei innerhalb der zylinderförmigen Durchgangsöffnung (3) ein umlaufendes Kontaktband (4) angeordnet ist
**dadurch gekennzeichnet, dass**
der Kontaktbereich (K) eine Steckseite (ST) und eine Austrittsseite (AS) aufweist, wobei die Steckseite (ST) eine Aussparung (6) aufweist und die Austrittsseite (AS) eine Erhebung (7) aufweist und dass die Aussparung (6) und die Erhebung (7) komplementär zueinander ausgebildet sind.

2. Elektrisches Kontaktelement nach Anspruch 1
**dadurch gekennzeichnet, dass**
der Anschlussbereich (A) als Crimpanschluss ausgebildet ist.

3. Elektrisches Kontaktelement nach einem der vorstehenden Ansprüche **dadurch gekennzeichnet, dass** das umlaufendes Kontaktband (4) etwa mittig in der zylinderförmigen Durchgangsöffnung (3) des Anschlussbereichs (A) angeordnet ist.

4. Elektrisches Kontaktelement nach Anspruch 1
**dadurch gekennzeichnet, dass**
die Aussparung (6) und die Erhebung (7) einen im Wesentlichen rechteckigen, dreieckigen oder sternenförmigen Querschnitt aufweisen.

5. Elektrisches Kontaktelement nach einem der vorstehenden Ansprüche **dadurch gekennzeichnet, dass** das elektrische Kontaktelement (1) im Wesentlichen aus Kupfer besteht, wobei die Oberfläche des Kontaktelements (1) mit einer Silber- oder Silberlegierungsschicht überzogen ist.

6. Elektrisches Kontaktelement nach einem der vorstehenden Ansprüche **dadurch gekennzeichnet, dass** das Kontaktband (4) aus einem Material besteht, welches Beryllium enthält.

7. Elektrisches Kontaktelement nach einem der vorstehenden Ansprüche **dadurch gekennzeichnet, dass** das elektrische Kontaktelement (1) rotationssymmetrisch ist.

8. System bestehend aus zumindest zwei elektrischen Kontaktelementen (1, 1', 1") nach einem der vorstehenden Ansprüche,
wobei die Erhebung (7) auf der Austrittsseite (AS) eines ersten Kontaktelements (1, 1', 1") in die Aussparung (6) der Steckseite (ST) eines zweiten Kontaktelements (1, 1', 1") eingeführt ist.

9. System nach vorstehendem Anspruch
**dadurch gekennzeichnet, dass**
die Durchgangsöffnungen (3) des ersten Kontaktelements (1, 1', 1") und des zweiten Kontaktelements (1, 1', 1") parallel zueinander ausgerichtet sind.

10. System nach einem der beiden vorstehenden Ansprüche
**dadurch gekennzeichnet, dass**
die Öffnungen (2, 2', 2") in den Anschlussbereichen (A) des ersten Kontaktelements (1, 1', 1") und des zweiten Kontaktelements (1, 1', 1") einen Winkel (α) miteinander einschließen und dass der Winkel (α) gleich 90° oder ein Vielfaches von 90° ist.

## Claims

1. Electrical contact element (1) for transmitting high currents, wherein the electrical contact element (1) has a connection region (A) and a contact region (K), wherein the connection region (A) has a cylindrical opening (2) and the contact region (K) has a cylindrical passage opening (3), wherein the opening (2) and the passage opening (3) are oriented orthogonally to one another and wherein a peripheral contact strip (4) is arranged within the cylindrical passage opening (3),
**characterized in that**
the contact region (K) has a plugging side (ST) and an outlet side (AS), wherein the plugging side (ST) has a recess (6) and the outlet side (AS) has an elevation (7), and **in that** the recess (6) and the elevation (7) are designed to be complementary to one another.

2. Electrical contact element according to Claim 1,
**characterized in that**
the connection region (A) is formed as a crimp connection.

3. Electrical contact element according to either of the preceding claims, **characterized in that**
the peripheral contact strip (4) is arranged approximately centrally in the cylindrical passage opening (3) of the connection region (A).

4. Electrical contact element according to Claim 1,
**characterized in that**
the recess (6) and the elevation (7) have a substantially rectangular, triangular or star-shaped cross section.

5. Electrical contact element according to one of the preceding claims, **characterized in that**
the electrical contact element (1) consists substantially of copper, wherein the surface of the contact element (1) is coated with a silver or silver alloy layer.

6. Electrical contact element according to one of the preceding claims, **characterized in that**
the contact strip (4) consists of a material which contains beryllium.

7. Electrical contact element according to one of the preceding claims, **characterized in that**
the electrical contact element (1) is rotationally symmetrical.

8. System consisting of at least two electrical contact elements (1, 1', 1'') according to one of the preceding claims,
wherein the elevation (7) on the outlet side (AS) of a first contact element (1, 1', 1'') is inserted into the recess (6) of the plugging side (ST) of a second contact element (1, 1', 1").

9. System according to the preceding claim,
**characterized in that**
the passage openings (3) of the first contact element (1, 1', 1'') and of the second contact element (1, 1', 1'') are oriented parallel to one another.

10. System according to one of the two preceding claims,
**characterized in that**
the openings (2, 2', 2") in the connection regions (A) of the first contact element (1, 1', 1'') and of the second contact element (1, 1', 1'') enclose an angle (α) with one another, and
**in that** the angle (α) is equal to 90° or a multiple of 90°.

## Revendications

1. Élément de contact électrique (1) servant à la transmission de courants élevés, l'élément de contact électrique (1) présentant une région de connexion (A) et une région de contact (K), la région de connexion (A) présentant une ouverture cylindrique (2) et la région de contact (K) présentant une ouverture de passage cylindrique (3), l'ouverture (2) et l'ouverture de passage (3) étant orientées de manière orthogonale l'une par rapport à l'autre et une bande de contact périphérique (4) étant disposée à l'intérieur de l'ouverture de passage cylindrique (3),
**caractérisé en ce que**
la région de contact (K) présente un côté d'enfichage (ST) et un côté de sortie (AS), le côté d'enfichage (ST) présentant un évidement (6) et le côté de sortie (AS) présentant une élévation (7), et **en ce que** l'évidement (6) et l'élévation (7) sont réalisés de manière complémentaire l'un à l'autre.

2. Élément de contact électrique selon la revendication 1,
**caractérisé en ce que**
la région de connexion (A) est réalisée sous forme de connexion à sertir.

3. Élément de contact électrique selon l'une des revendications précédentes,
**caractérisé en ce que**
la bande de contact périphérique (4) est disposée approximativement centralement dans l'ouverture de passage cylindrique (3) de la région de connexion (A).

4. Élément de contact électrique selon la revendication 1,
**caractérisé en ce que**
l'évidement (6) et l'élévation (7) présentent une section transversale sensiblement rectangulaire, triangulaire ou en forme d'étoile.

5. Élément de contact électrique selon l'une des revendications précédentes,
**caractérisé en ce que**
l'élément de contact électrique (1) est constitué sensiblement de cuivre, la surface de l'élément de contact (1) étant revêtue d'une couche d'argent ou d'alliage d'argent.

6. Élément de contact électrique selon l'une des revendications précédentes,
**caractérisé en ce que**
la bande de contact (4) est constituée d'une matière qui contient du béryllium.

7. Élément de contact électrique selon l'une des revendications précédentes,
**caractérisé en ce que**
l'élément de contact électrique (1) est à symétrie de révolution.

8. Système constitué d'au moins deux éléments de contact électriques (1, 1', 1'') selon l'une des revendications précédentes,
l'élévation (7) sur le côté de sortie (AS) d'un premier élément de contact (1, 1', 1'') étant insérée dans l'évidement (6) du côté d'enfichage (ST) d'un deuxième élément de contact (1, 1', 1").

9. Système selon la revendication précédente,
**caractérisé en ce que**
les ouvertures de passage (3) du premier élément de contact (1, 1', 1'') et du deuxième élément de contact (1, 1', 1'') sont orientées parallèlement l'une à l'autre.

10. Système selon l'une des deux revendications précédentes,
**caractérisé en ce que**
les ouvertures (2, 2', 2'') dans les régions de connexion (A) du premier élément de contact (1, 1', 1") et du deuxième élément de contact (1, 1', 1'') forment entre elles un angle (α) et **en ce que** l'angle (α) est égal à 90° ou est un multiple de 90°.
